# FASCICULE DE BREVET EUROPEEN

(11) **EP 3 637 795 B1**
(45) Date de publication et mention de la délivrance du brevet: **06.04.2022**
(21) Numéro de dépôt: 19201924.8
(22) Date de dépôt: 08.10.2019
(51) Int. Cl.: H04R 7/12, H04R 7/18, H04R 7/24

(54) **HAUT-PARLEUR ÉLECTRODYNAMIQUE COMPORTANT UN TREILLIS**
ELEKTRODYNAMISCHER LAUTSPRECHER, DER EIN GITTER UMFASST
ELECTRODYNAMIC LOUDSPEAKER COMPRISING A LATTICE

(30) Priorité: 08.10.2018 FR 1859322
(43) Date de publication de la demande: 15.04.2020
(73) Titulaire: Devialet, 75001 Paris (FR)
(72) Inventeur: DAVEAU, Gaël, 37700 LA VILLE AUX DAMES (FR); COUTAREL, Sylvain, 63100 CLERMONT-FERRAND (FR)
(74) Mandataire: Lavoix

(56) Documents cités:
- FR-A1- 3 014 628
- JP-Y2- S5 942 794
- US-A- 4 817 165

## Description

La présente invention concerne un haut-parleur électrodynamique selon le préambule de la revendication 1.

US 4 817 165 décrit un tel haut-parleur.

FR 3 014 628 et JP S59 42794 décrivent un haut-parleur comprenant un châssis, un moteur et une membrane convexe.

De tels haut-parleurs sont généralement utilisés pour produire des sons à partir d'un signal électrique. Il est connu qu'augmenter l'aire de la membrane convexe augmente le volume des sons produits par le haut-parleur.

On connaît des haut-parleurs dont la membrane est rigide et présente une forme de dôme avec sa convexité tournée vers l'extérieur. Le dôme est fixé à l'extrémité d'un tube porte-bobine suivant un anneau de liaison ménagé en position médiane du dôme.

Un tel haut-parleur ne donne cependant pas entière satisfaction. Lorsque des sons produits par le haut-parleur présentent une fréquence élevée, par exemple d'environ 500 Hz, en particulier proche de 550 Hz, des modes de résonance peuvent être produits par la membrane. Ces modes de résonances dégradent la qualité de sons produits par le haut-parleur.

Un but de la présente invention est de proposer un haut-parleur apte à produire des sons de bonne qualité à hautes fréquences, même si la membrane présente une grande aire.

A cet effet, l'invention a pour objet un haut-parleur électrodynamique du type précité et selon la partie caractérisante de la revendication 1.

Selon des modes particuliers de réalisation, le haut-parleur est selon l'une quelconque des revendication 2 à 9.

L'invention sera mieux comprise à la lecture de la description qui va suivre, donnée uniquement à titre d'exemple et faite en se référant aux dessins annexés, sur lesquels :
- la Figure 1 est une vue en coupe d'un haut-parleur selon l'invention, la coupe étant prise selon un plan passant par l'axe du haut-parleur ;
- la Figure 2 est une vue en coupe du haut-parleur représenté sur la Figure 1 sans la membrane convexe et le châssis fixe ;
- la Figure 3 est une vue de dessus d'un treillis du haut-parleur selon l'invention ;
- la Figure 4 est une vue en perspective d'une lame conductrice selon l'invention ;
- la Figure 5 est une vue de face de la lame conductrice de la Figure 4 ; et
- la Figure 6 est une vue en perspective du haut-parleur représenté sur la Figure 1 sans la membrane convexe et le châssis fixe.

Dans la description qui va suivre, les expressions « avant » et « arrière » sont à entendre en référence à la direction de propagation principale des sons d'un haut-parleur. La direction avant correspond à l'extérieur du haut-parleur, et la direction arrière correspond à l'intérieur du haut-parleur.

La Figure 1 illustre un haut-parleur électrodynamique 10. Il est avantageusement sensiblement de révolution autour d'un axe A-A'.

Le haut-parleur 10 comporte un châssis fixe 12, un moteur comportant une base fixe 14 reliée au châssis fixe 12 et un équipage mobile 16 déplaçable axialement par rapport à la base fixe 14.

Le haut-parleur 10 comporte également une membrane convexe 18 et un treillis 20 reliant la membrane convexe 18 et l'équipage mobile 16.

Le châssis fixe 12 est également connu sous le nom « saladier ». Il comprend un fond 28 et une paroi circonférentielle 30 reliant le fond 28.

La paroi circonférentielle 30 présente une forme tronconique de l'axe A-A' évasée vers l'avant du haut-parleur 10.

Dans le mode de réalisation de l'invention représenté sur les Figures, la base fixe 14 comprend une culasse 34 sur laquelle est disposé un aimant 35. La culasse 34 définit au moins un entrefer 36.

L'équipage mobile 16 comprend un porte-bobine cylindrique 41 d'axe A-A' sur la surface extérieure de laquelle est bobinée une bobine d'excitation 42.

La bobine d'excitation 42 est disposée dans l'entrefer 36.

La bobine d'excitation 42 est apte à osciller suivant l'axe A-A' autour d'une position d'équilibrage représenté sur les Figures.

Dans la description qui va suivre, la direction « axiale » signifie la direction suivant l'axe A-A', et la direction « radiale » signifie une direction perpendiculaire à l'axe A-A'.

La membrane convexe 18 présente une convexité orientée vers l'extérieur du haut-parleur 10. La membrane convexe 18 présente une forme de calotte sphérique ou de dôme.

La membrane convexe 18 présente un bord périphérique 44. Le bord périphérique 44 présente une forme sensiblement circulaire centrée sur l'axe A-A'.

En référence aux Figures 1 à 2, le treillis 20 est généralement d'axe A-A' (l'axe A-A' visible sur les Figures 1 et 3). Il comprend un anneau interne 46, un anneau externe 48, et une pluralité de piliers radiaux 50 reliant l'anneau interne 46 et l'anneau externe 48.

Le treillis 20 comprend également une couronne 52 de fixation à une extrémité 53 du porte-bobine 41 ainsi qu'une jupe axiale 54 de liaison à un anneau élastique de guidage 56 dont la périphérie extérieure est reliée au châssis fixe 12.

Le treillis 20 est formé par injection d'une matière plastique dans un moule et est donc monobloc.

L'anneau élastique de guidage 56 est couramment connu sous le nom anglais « spider ». Il est interposé entre la paroi circonférentielle 30 et une extrémité libre 57 de la jupe axiale 54. Il est destiné à supporter la jupe axiale 54, et au moyen de celle-ci, un ensemble de treillis 20 et la membrane convexe 18, sur le châssis fixe 12.

L'anneau élastique de guidage 56 s'étend autour de l'axe A-A'. Il s'étend dans un plan radial.

Les anneaux interne et externe 46, 48 sont coaxiaux. L'anneau externe 48 est de plus grand diamètre que l'anneau interne 46.

La membrane convexe 18 est fixée mécaniquement en appui sur les anneaux interne et externe 46, 48 par collage.

L'anneau externe 48 est directement fixé au bord périphérique 44 de la membrane convexe 18.

Les piliers radiaux 50 sont répartis angulairement autour de l'axe A-A'. Ils s'étendent chacun entre l'anneau externe 48 et la couronne 52 de fixation.

La couronne 52 de fixation a un diamètre inférieur à celui de l'anneau interne 46.

La couronne 52 de fixation comprend une gorge de réception 58 dans laquelle est reçue l'extrémité 53 du porte-bobine 41 de l'équipage mobile 16. La gorge de réception 58 est avantageusement collée au porte-bobine 41.

La jupe axiale 54 est solidaire des piliers radiaux 50. Elle fait saillie à partir des piliers radiaux 50 jusqu'à l'extrémité libre 57 et s'étend axialement à l'opposé des anneaux interne et externe 46, 48. Elle s'étend sensiblement parallèlement à l'axe A-A', et entoure celui-ci.

La jupe axiale 54 a un diamètre compris entre ceux des anneaux interne et externe 46, 48.

Le treillis 20 présente un premier et un deuxième cadrans 62, 63 séparés par un plan B-B' passant par l'axe A-A'. Comme visible sur la Figure 3, la densité de piliers radiaux 50 est plus importante dans le deuxième cadran 63 du treillis 20 que dans le premier cadran 62 du treillis 20.

Le premier cadran 62 du treillis 20 comporte également au moins deux lames conductrices 64. La lame conductrice 64 raccorde la bobine d'excitation 42 de l'équipage mobile 16 à une tresse 65 d'alimentation électrique. Chaque lame conductrice 64 est reçue dans un pilier radial 50. Elle traverse ce pilier radial 50 et se prolonge dans la jupe axiale 54.

A cet effet, et comme représenté sur la Figure 2, dans le première cadran 62 du treillis 20, au moins un pilier radial 50 comprend une fente axiale 66 s'étendant sensiblement parallèlement à l'axe A-A'. La fente axiale 66 comprend une première face 68 orientée à l'opposé de l'axe du haut-parleur A-A' et une deuxième face 70 orientée vers l'axe A-A'. La deuxième face 70 de la fente axiale 66 est essentiellement parallèle à la première face 68.

Dans le premier cadran 62 du treillis 20, la jupe axiale 54 comprend une fente axiale 74 s'étendant sensiblement parallèlement à l'axe A-A'. La fente axiale 74 comprend une première surface 76 orientée à l'opposé de l'axe A-A' et une deuxième surface 78 orientée vers l'axe A-A'. La deuxième surface 78 de la fente axiale 74 est essentiellement parallèle à la première surface 76.

Comme illustré sur les Figures 4 et 5, la lame conductrice 64 présente une forme mince. Elle est avantageusement réalisée en cuivre.

Elle présente deux tronçons de maintien 88, 90 s'étendant axialement reliés l'un à l'autre par un tronçon radial 92 perpendiculaire. Le tronçon de maintien 88 est prolongé d'un tronçon de connexion radial 94 lui-même relié par soudure à une patte de connexion 95 portée par le porte-bobine 41 et prolongeant la bobine d'excitation 42.

Le tronçon de maintien 90 est prolongé par un ergot d'extrémité 96 sur laquelle est soudée la tresse 65.

Les tronçons de maintien 88, 90 sont reçus dans la fente axiale 66 et la fente axiale 74 respectivement.

Les tronçons de maintien 88, 90 chacun comporte sur sa face interne au moins une première saillie 98, respectivement au moins une deuxième saillie 102, en appui sur la première face 68 de la fente axiale 66, respectivement la première surface 76 de la fente axiale 74. La face externe du tronçon de maintien 88, respectivement du tronçon de maintien 90, est en appui sur la deuxième face 70 de la fente axiale 66, respectivement sur la deuxième surface 78 de la fente axiale 74.

Les tronçons de maintien 88, 90 chacun comporte également au moins une griffe de blocage 104 configurée pour pénétrer dans le treillis 20 de sorte à empêcher le déplacement de la lame conductrice 64 à vers la membrane convexe 18 suivant la direction axiale.

Le tronçon de maintien 88 comprend en outre un épaulement 106 configuré pour coopérer avec le treillis 20 de sorte à empêcher le déplacement de la lame conductrice 64 à l'écart de la membrane convexe 18 suivant la direction axiale.

Les griffes de blocage 104 et l'épaulement 106 bloquent donc conjointement la position de la lame conductrice 64 suivant la direction axiale.

Le tronçon de maintien 90 comprend en outre un épaulement 108 maintenu à distance par rapport au treillis 20, l'épaulement 108 et le treillis 20 présentant entre eux un jeu non nul sensiblement égal à 0,8 mm. Ce jeu évite notamment que l'épaulement 108 entre en butée contre le treillis 20 lors d'un éventuel fluage du treillis 20 qui pourrait causer une descente conséquente de la lame conductrice 64.

L'ergot d'extrémité 96 est configuré pour recevoir la tresse 65 d'alimentation électrique. Il présente avantageusement une forme de U convergente vers le fond de U pour maintenir la tresse 65 d'alimentation électrique.

Le treillis 20 comprend à la base de deux piliers radiaux 50 deux taquets 110 (dont un est visible sur la Figure 6) de blocage temporaire des tresses 65 lors du montage du haut-parleur 10. Les taquets 110 définissent avec les piliers radiaux 50 des rainures dans lesquelles sont retenues les tresses 65 lors de la manipulation de l'équipage mobile 16 équipé du treillis 20 et de la membrane convexe 18 avant leur montage dans le châssis fixe 12 du haut-parleur 10.

Dans le deuxième cadran 63 du treillis 20, les piliers radiaux 50 sont dépourvus de fente axiale, et la jupe axiale 54 est dépourvue de rainure axiale. Le deuxième cadran 63 du treillis 20 est également dépourvue de lame conductrice 64.

La configuration asymétrique des première et deuxième cadrans 62, 63 du treillis 20 permet aux piliers radiaux 50 dans le premier cadran 62 de compenser le poids des lames conductrices 64 disposées dans le deuxième cadran 63. Ceci permet aux premier et deuxième cadrans 62, 63 de présenter un poids sensiblement identique de sorte à obtenir un haut-parleur 10 avec une bonne propriété d'équilibrage.

Le haut-parleur 10 comporte en outre un joint élastique de suspension 112 de la membrane convexe 18.

Le joint élastique de suspension 112 raccorde une extrémité supérieure de la paroi circonférentielle 30 à la jupe axiale 54 au voisinage de l'anneau externe 48. Le joint élastique de suspension 112 est disposé axialement moins éloigné de la membrane convexe 18 que l'anneau élastique de guidage 56.

Le joint élastique de suspension 112 s'étend autour de l'axe A-A'. Il s'étend dans un plan radial. Le joint élastique de suspension 112 présente, en section selon un plan passant par l'axe A-A', une forme en Ω, la convexité de Ω étant tournée axialement vers l'arrière du haut-parleur 10.

Le joint élastique de suspension 112 est étanche à l'air.

Grâce à l'invention décrite ci-dessus, une fixation rigidifiée de la membrane convexe 18 permet de réduire les modes de résonance non-souhaités et améliore ainsi la performance du haut-parleur 10 lorsque les sons produits présentent des fréquences élevées.

De plus, la lame conductrice 64 permet de mieux maintenir la position de la tresse 65 d'alimentation électrique par rapport à l'équipage mobile 16, ce qui élimine la nécessité de fournir des tresses 65 excessivement longues pour fournir de l'énergie électrique au haut-parleur 10.

## Revendications

1. Haut-parleur (10) électrodynamique, comportant :
- un châssis fixe (12),
- un moteur comportant une base fixe (14) reliée au châssis fixe (12) et un équipage mobile (16) axialement par rapport à la base fixe (14) suivant un axe (A-A'),
- une membrane convexe (18) dont la convexité est orientée vers l'extérieur du haut-parleur (10), et
- un treillis (20) reliant la membrane convexe (18) et l'équipage mobile (16),
le treillis (20) comprenant un anneau interne (46) et un anneau externe (48) coaxiaux reliés ensemble par des piliers radiaux (50) et à une couronne (52) de fixation à une extrémité (53) de l'équipage mobile (16), la membrane convexe (18) étant fixée en appui sur les anneaux interne et externe (46, 48),
**caractérisé en ce que** la couronne (52) de fixation comprend une gorge de réception (58) de l'extrémité (53) de l'équipage mobile (16), l'équipage mobile (16) étant avantageusement collé à la gorge de réception (58).

2. Haut-parleur (10) électrodynamique selon la revendication 1, dans lequel la membrane convexe (18) présente un bord périphérique (44), l'anneau externe (48) étant directement fixé au bord périphérique (44) de la membrane convexe (18).

3. Haut-parleur (10) électromagnétique selon l'une quelconque des revendications précédentes, dans lequel le treillis (20) comprend une jupe axiale (54) solidaire des piliers radiaux (50) et s'étendant axialement à l'opposé des anneaux interne et externe (46, 48).

4. Haut-parleur (10) électromagnétique selon l'une quelconque des revendications précédentes, dans lequel le treillis (20) présente un premier et un deuxième cadrans (62, 63), s'étendant chacun sur 180° autour de l'axe (A-A'), le premier cadran (62) du treillis (20) comportant en outre au moins une lame conductrice (64) raccordant l'équipage mobile (16) à une tresse (65) d'alimentation électrique, le deuxième cadran (63) du treillis (20) étant dépourvu de telle lame conductrice.

5. Haut-parleur (10) électromagnétique selon la revendication 4, dans lequel la lame conductrice (64) comprend un ergot d'extrémité (96) configuré pour recevoir la tresse (65) d'alimentation électrique.

6. Haut-parleur (10) électromagnétique selon la revendication 4 ou 5, dans lequel la lame conductrice (64) est reçue entre deux faces (68, 70, 76, 78) essentiellement parallèles du treillis (20) et en ce que la lame conductrice (64) comporte sur une face interne une saillie (98, 102) en appui contre l'une des faces du treillis (20), la lame conductrice (64) étant en appui sur l'autre face de treillis (20) suivant son autre face.

7. Haut-parleur (10) électromagnétique selon l'une quelconque des revendications 4 à 6, dans lequel la lame conductrice (64) comprend au moins une griffe de blocage (104) configurée pour pénétrer dans le treillis (20) de sorte à empêcher le déplacement de la lame conductrice (64) à l'écart de la membrane convexe (18) suivant la direction de l'axe (A-A') du haut-parleur (10).

8. Haut-parleur (10) électromagnétique selon l'une quelconque des revendications 4 à 7, dans lequel les piliers radiaux (50) sont répartis angulairement et en ce que la densité de piliers radiaux (50) est plus importante dans le deuxième cadran (63) du treillis (20) que dans le premier cadran (62) du treillis (20).

9. Haut-parleur (10) électromagnétique selon la revendication 3, comportant un anneau élastique de guidage (56) interposé entre le châssis fixe (12) et une extrémité libre (57) de la jupe axiale (54).

## Patentansprüche

1. Elektrodynamischer Lautsprecher (10), umfassend:
- einen festen Rahmen (12),
- einen Motor, umfassend eine feste Basis (14), die mit dem festen Rahmen (12) verbunden ist, und ein bewegliches Sensorteil (16) axial in Bezug auf die feste Basis (14) entlang einer Achse (A-A'),
- eine konvexe Membran (18), deren Konvexität zu der Außenseite des Lautsprechers (10) ausgerichtet ist, und
- ein Gitter (20), das die konvexe Membran (18) und das bewegliche Sensorteil (16) verbindet,
das Gitter (20) umfassend einen inneren Ring (46) und einen äußeren Ring (48), die koaxial sind und durch radiale Pfeiler (50) miteinander und mit einem Kranz (52) zur Befestigung an einem Ende (53) des beweglichen Sensorteils (16) verbunden sind, wobei die konvexe Membran (18) in Anlage an dem inneren und dem äußeren Ring (46, 48) befestigt ist,
**dadurch gekennzeichnet, dass** der Kranz (52) zur Befestigung eine Aufnahmerille (58) des Endes (53) des beweglichen Sensorteils (16) umfasst, wobei das bewegliche Sensorteil (16) vorteilhafterweise an der Aufnahmerille (58) angeklebt ist.

2. Elektrodynamischer Lautsprecher (10) nach Anspruch 1, wobei die konvexe Membran (18) einen Umfangsrand (44) aufweist, wobei der äußere Ring (48) direkt an dem Umfangsrand (44) der konvexen Membran (18) befestigt ist.

3. Elektromagnetischer Lautsprecher (10) nach einem der vorherigen Ansprüche, wobei das Gitter (20) eine axiale Schürze (54) umfasst, die fest mit den radialen Pfeilern (50) verbunden ist und sich axial gegenüber dem inneren und dem äußeren Ring (46, 48) erstreckt.

4. Elektromagnetischer Lautsprecher (10) nach einem der vorherigen Ansprüche, wobei das Gitter (20) ein erstes und ein zweites Zifferblatt (62, 63) aufweist, die sich jeweils um 180° um die Achse (A-A') erstrecken, wobei das erste Zifferblatt (62) des Gitters (20) ferner mindestens eine leitende Lamelle (64) umfasst, die das bewegliche Sensorteil (16) mit einem Geflecht (65) zur Stromversorgung verbindet, wobei dem zweiten Zifferblatt (63) des Gitters (20) eine solche leitende Lamelle fehlt.

5. Elektromagnetischer Lautsprecher (10) nach Anspruch 4, wobei die leitfähige Lamelle (64) einen Zapfen (96) umfasst, der konfiguriert ist, um das Stromversorgungsgeflecht (65) aufzunehmen.

6. Elektromagnetischer Lautsprecher (10) nach Anspruch 4 oder 5, wobei die leitende Lamelle (64) zwischen zwei im Wesentlichen parallelen Flächen (68, 70, 76, 78) des Gitters (20) aufgenommen ist und dass die leitende Lamelle (64) auf einer Innenseite einen Vorsprung (98, 102) aufweist, der an einer der Flächen des Gitters (20) anliegt, wobei die leitende Lamelle (64) an der anderen Fläche des Gitters (20) anliegt, die seiner anderen Fläche folgt.

7. Elektromagnetischer Lautsprecher (10) nach einem der Ansprüche 4 bis 6, wobei die leitende Lamelle (64) mindestens eine Arretierklaue (104) umfasst, die konfiguriert ist, um in das Gitter (20) einzudringen, um die Bewegung der leitenden Lamelle (64) weg von der konvexen Membran (18) entlang der Richtung der Achse (A-A') des Lautsprechers (10) zu verhindern.

8. Elektromagnetischer Lautsprecher (10) nach einem der Ansprüche 4 bis 7, wobei die radialen Pfeiler (50) winklig verteilt sind und dass die Dichte der radialen Pfeiler (50) in der zweiten Skala (63) des Gitters (20) größer ist als in der ersten Skala (62) des Gitters (20).

9. Elektromagnetischer Lautsprecher (10) nach Anspruch 3, umfassend einen elastischen Führungsring (56), der zwischen dem festen Rahmen (12) und einem freien Ende (57) der axialen Schürze (54) eingefügt ist.

## Claims

1. An electrodynamic loudspeaker (10), comprising:
- a fixed frame (12),
- a motor comprising a fixed base (14) connected to the fixed frame (12) and a part (16) movable axially relative to the fixed base (14) along an axis (A-A'),
- a convex membrane (18), the convexity of which is oriented toward the outside of the loudspeaker (10), and
- a truss (20) connecting the convex membrane (18) and the moving part (16),
the truss (20) comprising an inner ring (46) and an outer ring (48) that are coaxial, connected to one another by radial pillars (50) and a crown (52) for fastening to one end (53) of the moving part (16), the convex membrane (18) being fastened bearing on the inner and outer rings (46, 48),
**characterized in that** the fastening crown (52) comprises a groove (58) for receiving the end (53) of the moving part (16), the moving part (16) advantageously being glued to the receiving groove (58).

2. The electrodynamic loudspeaker (10) according to claim 1, wherein the convex membrane (18) has a peripheral edge (44), the outer ring (48) being directly fastened to the peripheral edge (44) of the convex membrane (18).

3. The electromagnetic loudspeaker (10) according to any one of the preceding claims, wherein the truss (20) comprises an axial skirt (54) secured to the radial pillars (50) and extending axially opposite the inner and outer rings (46, 48).

4. The electromagnetic loudspeaker (10) according to any one of the preceding claims, wherein the truss (20) has first and second front plates (62, 63), each extending over 180° around the axis (A-A'), the first front plate (62) of the truss (20) further comprising at least one conductive strip (64) connecting the moving part (16) to an electrical supply braid (65), the second front plate (63) of the truss (20) being devoid of such a conductive strip.

5. The electromagnetic loudspeaker (10) according to claim 4, wherein the conductive strip (64) comprises an end lug (96) configured to receive the electrical supply braid (65).

6. The electromagnetic loudspeaker (10) according to claim 4 or 5, wherein the conductive strip (64) is received between two essentially parallel faces (68, 70, 76, 78) of the truss (20) and in that the conductive strip (64) comprises, on an inner face, a protrusion (98, 102) bearing against one of the faces of the truss (20), the conductive strip (64) bearing on the other truss face (20) along its other face.

7. The electromagnetic loudspeaker (10) according to any one of claims 4 to 6, wherein the conductive strip (64) comprises at least one blocking prong (104) configured to penetrate the truss (20) so as to prevent the movement of the conductive strip (64) away from the convex membrane (18) along the direction of the axis (A-A') of the loudspeaker (10).

8. The electromagnetic loudspeaker (10) according to any one of claims 4 to 7, wherein the radial pillars (50) are angularly distributed and in that the density of radial pillars (50) is greater in the second front plate (63) of the truss (20) than in the first front plate (62) of the truss (20).

9. The electromagnetic loudspeaker (10) according to claim 3, comprising a resilient guide ring (56) inserted between the fixed frame (12) and a free end (57) of the axial skirt (54).
